# EUROPÄISCHE PATENTSCHRIFT

(11) **EP 0 215 282 B1**
(45) Veröffentlichungstag und Bekanntmachung des Hinweises auf die Patenterteilung: **24.01.1990**
(21) Anmeldenummer: 86111023.7
(22) Anmeldetag: 09.08.1986
(51) Int. Cl.: G10D 9/04

(54) **Ventil für Metallblasinstrumente**
Valve for metal wind instruments
Soupape pour instruments à vent en métal

(30) Priorität: 19.09.1985 DE 3533400
(43) Veröffentlichungstag der Anmeldung: 25.03.1987
(73) Patentinhaber: Boy, Joseph Pierre, D-7530 Pforzheim-Büchenbronn (DE)
(72) Erfinder: Boy, Joseph Pierre, D-7530 Pforzheim-Büchenbronn (DE)
(74) Vertreter: Hubbuch, Helmut, Dipl.-Ing

(56) Entgegenhaltungen:
- DE-B- 2 918 247
- FR-A- 333 757
- FR-A- 2 305 664

## Beschreibung

Die Erfindung betrifft einen Metallblasinstrumentenventilkörper, bestehend aus einem über eine Drehachse verbundenem Luftsteuer-Ventilpaar, verwendbar für Trompete, Horn od. dgl.

Es sind einerseits sogen. Perinet-Ventile und andererseits Drehventile als Luftsteuerventile für Metallblasinstrumente bekannt.

Das Perinet-Ventil besteht aus einem gegen Federwirkung in einem Zylinder längsverschieblichen Kolben mit Längs-und Querlochungen, wodurch eine Luftsteuerung über eine kürzere oder längere Umleitung zur Erzeugung unterschiedlicher Töne erfolgt. Hierbei sind zwar die vorgesehenen runden Durchgangsquerschnitte für ungehinderten Luftdurchgang günstig für Lautstärke und Klangqualität, aber dem stehen ein langer Betätigungsweg und große Massenträgheit einem schnellen Spielen gegenüber.

Das Drehventil besteht aus einer Ventilscheibe mit umfangsseitigen Luftein- und -auslässen, welche durch radiale oder sektorale Kanäle verbunden sind. Diese Anordnung ermöglicht zwar ein schnelles Spielen, infolge kurzem Betätigungsweg aber die Luftdurchgänge weisen große Richtungsänderungen in der Luftführung mit scharfen Kanten und Verengungen auf, welche Lautstärke und Klangqualität sowie die Ansprechbarkeit der Töne beeinträchtigen.

Auch sind nach der DE-B-29 18 247 Drehventile für Metallinstrumente, bekannt, bestehend aus einem über eine Drehachse verbundenen Luftsteuer-Ventilpaar in Form von Drehkörpern mit Rohrknie bei stimseitigem Luftein- bzw. -austritt und umfangseitiger Aus- bzw. Einleitung zur Luftumleitung, wobei durch Drehung die jeweils gewünschte Luftführung einstellbar ist. Hierbei handelt es sich um eine spezielle Ausführung, insbes. für ein Tripelhom mit einer Mehrzahl von zu steuernden Stimmzügen.

Schließlich ist nach der FR-A-2 305 664 ein Ventilkörper ähnlicher Bauart für Rohrleitungen in Installationssystemen bekannt, dessen Anpassung zur Verwendung für die Konstruktion von Musikinstrumenten jedoch nicht naheliegend ist.

Demgegenüber ist es Aufgabe der Erfindung allgemein für Blasinstrumente einen kompakten Ventilkörper zu bauen in leichter Ausführung mit durchgehend rundem Luftdurchgang, um das Instrument bei leichter Ansprechbarkeit der Töne sowie großer Klangqualität und Lautstärke mit einer vorteilhaften Mechanik schnell spielen zu können.

Diese Aufgabe wird gemäß der Erfindung durch einen Metallblasinstrumentenventilkörper nach dem Oberbegriff des Anspruchs 1 dadurch gelöst, daß die Drehkörper in Zylinderform beidseits an einem hohlen Mittellager-und Antriebsblock mit durchgehender Lagerwelle anliegen und jeweils einen Rohrkrümmer aufnehmen, bei vollem Axialein- bzw. -auslaß, welche Rohrkrümmer in der einen Drehstellung umfangseitig zu einem kürzeren und in der anderen Drehstellung umfangseitig zu einem längeren Luftweg zur Luftumleitung führen und beide Luftwege mit ihrem Ein- -bzw. Ausgang unmittelbar am Mittellager- und Antriebsblock angeordnet sind. Hierbei beträgt der Umleitungswinkel von jedem Rohrkrümmer weniger als 90° und deren umfangsseitiger Aus- bzw. Einlauf in den jeweiligen Luftweg ist als schräger und gerundeter Übergang ausgebildet, wobei der Gesamtdurchgang konstant oder konisch erweitert ist.

Die schwenkbare, umfangseitige Dichtfläche jedes Rohrkrümmers ist hierbei im Zylinderkörper mit großer Stirnfläche nach außen durch eine Rohrkrümmerlinie begrenzt. Die jeweils einen Rohrkrümmer aufnehmenden Zylinderkörper sind bis auf den Lagerrand hohl ausgebildet und insbes. dünnwandig aus Kunststoff gefertigt. Dies führt zu einem besonders geringen Drehmoment, was beim Spiel aufzubringen ist.

Nach einer besonderen Ausbildung liegt der kürzere Luftweg als Rohrbogen zur Luftumleitung unmittelbar dem Mittellager- und Antriebsblock an, während für den längeren Luftweg beidseits des Mittellager- und Antriebsblocks je ein Anschlußstutzen vorgesehen ist.

Auch können die verschiedenen langen Luftwege über jeweils beidseits des Mittellager- und Antriebsblocks vorgesehene Stutzen angeschlossen sein. Durch die vorgeschilderte Ventil-Ausbildung lassen sich große runde Luftdurchgänge mit weichen, fliessenden Kurven erreichen bei leichten Ventilen - wenig Masse - und angepaßten Antriebsteilen, wobei in der Regel ein Ventilblock aus drei Ventilpaaren in Reihe gebildet wird und für Doppel- oder Dreifachblasinstrumente zwei bzw. drei solcher Ventilreihen nebeneinander liegend angeordnet werden.

Hierbei können die Drehkörper als Zylinder-oder Kegelkörper die Rohrkrümmer für den Luftdurchgang als Hohlform, umgeben, wodurch das Ventilpaar bei spiegelsymmetrischem Aufbau nur Minimalgewicht erhält. Anstelle einer um 180° verschwenkten Drehstellung könne die Ventile auch in anderem Winkel zueinander verdreht sein.

Weitere Einzelheiten ergeben sich aus der Zeichnung an Hand von bevorzugten Ausführungsformen von Ventilkörpem für Metallblasinstrumente gemäß der Erfindung und Zwar zeigen :
Figur 1 einen vergrößerten Längsschnitt durch ein Ventilpaar in Ruhestellung mit Anschlußmuttem,
Figur 2 und 3 einen schematischen Längsschnitt eines Ventilpaars in Ruhe- und Betätigungsstellung,
Figur 4 einen schematischen Längsschnitt eines Ventilpaars mit anderer Luftumleitung nach Fig. 2 und 3,
Figur 5 einen schematischen Längsschnitt durch eine weitere Ausführungsform eines Ventilpaars,
Figur 6 eine Draufsicht auf ein Ventilpaar mit Antriebsteil,
Figur 7 eine vergrößerte Seitenansicht des Antriebsmechanismus,
Figur 8 eine Draufsicht auf einen Ventilblock mit drei Ventilpaaren in Reihe und Antriebsteil für ein Metallblasinstrument,
Figur 9 eine Draufsicht auf einen Ventilblock mit zwei Reihen von je drei Ventilpaaren mit Antriebsteil für ein Doppelmetallblasinstrument,
Figur 10 eine Ansicht eines Waldhorns mit drei Ventilpaaren in Reihe,
Figur 11 und 12 eine Seitenansicht und Draufsicht einer Trompete mit drei Ventilpaaren in Reihe.

Wie aus der Schnittdarstellung in Fig. 1 ersichtlich wird, besteht ein Ventilpaar aus zwei sich nach außen erweiternden Kegelkörpem 1 und 2 mit mittiger Lagerwelle 3, 4 zur Aufnahme im Mittellager- und Antriebsblock 5. Hierbei besitzen die Kegelkörper 1, 2 auf ihrer Stimfläche runde Luftein- und -austrittsöffnungen 6, 7, welche jeweils über Rohrkrümmer 8, 9 die Aus- und Einleitungen 10, 11 für den Rohrbogen 12 als kürzeren Luftweg bzw. die Rohrstutzen 13, 14 um 180° gedrehter Stellung an einem längeren Luftweg anschließen. Die Luftein- und -austritte 6, 7 nehmen als runde Öffnungen jeweils praktisch die ganze Stimfläche der Kegelkörper 1,2 ein, woran sich die Rohrkrümmer 8, 9 mit der Aus- und Einleitung 10, 11 gleichen Durchmessers am Kegelmantel anschließen. Hierbei umgeben die Kegelkörper 1, 2 die Rohrkrümmer 8, 9 jeweils als Hohlform, so daß sich für das Ventilpaar nur ein Minimalgewicht ergibt

Der Umleitungswinkel von jedem Rohrkrümmer beträgt weniger als 90°, wobei deren umfangsseitiger Aus- bzw. Einlauf 10a, 11 a in den jeweiligen Luftweg als schräger und gerundeter Übergang ausgebildet ist. Der Gesamtdurchgang ist hierbei, wie gezeichnet, konstant oder kann auch von der Eintrittsöffnung 6 zur Austrittsöffnung 7 leicht konisch ausgebildet sein. Die schwenkbaren, umfangsseitigen Dichtflächen 8a, 9a jedes Rohrkrümmers 8, 9 im jeweiligen Kegelkörper 1, 2 mit großer Stirnfläche nach außen sind, wie ersichtlich, durch eine Rohrkrümmerlinie begrenzt.

Die jeweils einen Rohrkrümmer 8, 9 aufnehmenden Kegelkörper 1, 2 sind bei vollem Axialein- bzw. -auslaß und bis auf den Lagerrand vom Umfangsaus- bzw. Einlaß 10, 11 des zugehörigen Rohrkrümmers 8, 9 bei la, 2a hohl ausgebildet und insbes. dünnwandig und/oder aus Kunststoff leicht gefertigt.

Die Kegelkörper 1 und 2 weisen zur Bildung der Lagerwelle einerseits den Achsbolzen 3 und andererseits die Hohlachse 4 auf, welch letzterer sodann ein Antriebsring 15 aufgesetzt ist. Hierbei liegen die kleineren Endflächen der Kegelkörper 1, 2 dem Mittellager und Antriebsblock 5 unter Dichtung 5a an. Der einerseitige Achsbolzen 3 ist hierbei in der anderseitigen Hohlachse 4 mittels Axialschraube 16 gehalten, welche sich mittels Klemmring 17 in der Hohlwelle 4 abstützt, ein Zugang wird durch den Stopfen 17a erreicht. Anstelle der Verschraubung kann bei einfacher Ausführung auch eine Verklebung der Teile erfolgen.

Die Drehung der Kegelkörper 3 und 4 erfolgt über einen Druckhebel 18 entsprechend Fig. 7, welcher unter Wirkung der Gelenkfeder 19 in Ruhestellung gehalten ist und der eine angelenkte Schubstange 20 mit um den Antriebsring 15 der Lagerwelle 3, 4 geführter Antriebsschnur bzw. - Doppelschnur 21 betätigt. Der Druckhebel 18 ist an seinem Betätigungsende 22 abgewinkelt und durch eine Schlitzhülse 23 mit Dämpfungsanschlägen 24 hinter der angelenkten Schubstange 20 wegbegrenzt geführt. Der Mittellager- und Antriebsblock 5 mit Lagerwelle 3, 4 und Antriebsring 15 nimmt die Schubstange 20 mit Antriebsschnur bzw. -Doppelschnur 21 in der Ausnehmung 25 auf.

Bei hintereinanderliegenden Ventilpaaren 1, 2 sind dieselben mittels Flanschschrauben 26 miteinander sowie mit dem Rohrsystem des Blasinstrumentes verbunden. In Fig. 2 und 3 ist eine schematische Darstellung eines Ventilpaars mit Kegelkörpern 1, 2 und Lagerwelle 3, 4 sowie Rohrbogen 12 und Rohrstutzen 13, 14 für den Rohrbogen 12a in Ruhe- und Betätigungsstellung, d. h. um 180° gedreht, dargestellt mit Luftein-und -austritt 6, 7 sowie Luftaus- und -einleitung 10, 11 und dazwischen liegenden Rohrkrümmern 8, 9. Hierbei liegt der kürzere Luftweg als Rohrbogen 12 zur Luftumleitung unmittelbar dem Mittellager- und Antriebsblock 5 an, während für den längeren Luftweg beidseits des Mittellager- und Antriebsblocks 5 je ein Stutzen 13, 14 für den Rohrbogen 12a vorgesehen ist. Auch können die verschieden langen Luftwege (Rohrbogen ..12a, 12b) über jeweils beidseits des Mittellager- und Antriebsblocks 5 vorgesehene Stutzen 13, 14 und 13a, 14a angeschlossen sein, wie dies Fig. 4 zeigt. Hier können bei spiegelsymmetrischer Anordnung des Ventilpaars die Ventile auch im Winkel zueinander verdreht sein.

In Fig. 5 ist das gleiche Ventilpaar mit Zylinderkörpem 1a, 2a gezeigt, während die anderen einander entsprechend und Zusätzlich der Mittellager- und Antriebsblock 5 eingezeichnet ist. In Fig. 6 ist hierzu eine Draufsicht gezeigt mit dem Druckhebel 18 und Schubstange 20 sowie Doppelantriebsschnur 21 als Antriebsteil und Flanschschrauben 26 zum Anschluß.

Schließlich sind in Fig. 8 und 9 jeweils Ventilblocks mit drei Ventilpaaren in Reihe und Doppelreihe mit Antriebsteil entsprechend Fig. 6 gezeigt, desgl. ergibt sich auch eine Dreierreihe.

Die Fig. 10 zeigt beispielsweise ein Waldhom, sowie Fig. 11 und 12 eine Trompete mit in Reihe eingebauten Ventilpaaren mittels Schraubflanschen 26 am Lagerblock und Antriebsteil 18, 22 bzw. 22a. Hierbei werden jeweils die an die Rohrstutzen 13, 14 angeschlossenen längeren Umleitungen 27 bzw. 28 ersichtlich ; hierbei zeigt Fig. 12 die Draufsicht auf Fig. 11.

## Patentansprüche

1. Metallblasinstrumentenventilkörper, bestehend aus einem über eine Drehachse verbundenen Luftsteuer-Ventilpaar in Form von Drehkörpern mit stirnseitigem Luftein- bzw. -austritt und umfangseitiger Aus- bzw. Einleitung zur Luftumleitung, wobei durch Drehung die jeweils gewünschte Luftführung einstellbar ist, dadurch gekennzeichnet, daß die Drehkörper in Zylinderform (1, 2) beidseits an einem hohlen Mittellager- und Antriebsblock (5) mit durchgehender Lagerwelle anliegen und jeweils einen Rohrkrümmer (8, 9) aufnehmen bei vollem Axialein- bzw. -auslaß, welche Rohrkrümmer (8, 9) in der einen Drehstellung umfangseitig zu einem kürzeren und in der anderen Drehstellung umfangseitig zu einem längerem Luftweg zur Luftumleitung führen und beide Luftwege mit ihrem Ein- bzw. Ausgang (6, 7) unmittelbar am Mittellager- und Antriebsblock (5) angeordnet sind.

2. Metallblasinstrumentenventilkörper nach Anspruch 1, dadurch gekennzeichnet, daß der Umleitungswinkel von jedem Rohrkrümmer (8,.9) weniger als 90° beträgt und deren umfangseitiger Aus- bzw. Einlauf (10a, lla) in den jeweiligen Luftweg als schräger und gerundeter Übergang ausgebildet ist, wobei der Gesamtdurchgang konstant oder leicht konisch erweitert ist.

3. Metallblasinstrumentenventilkörper nach Anspruch 1 oder 2, dadurch gekennzeichnet, daß die schwenkbare, umfangseitige Dichtfläche (8a, 9a) jedes Rohrkrümmers (8, 9) im Zylinderkörper (1, 2) mit großer Stimfläche nach außen durch eine Rohrkrümmerlinie begrenzt ist.

4. Metallblasinstrumentenventilkörper nach einem der Ansprüche 1 bis 3, dadurch gekennzeichnet, daß die jeweils einen Rohrkrümmer aufnehmenden Zylinderkörper (1, 2) bis auf den Lagerrand hohl ausgebildet und insbes. dünnwandig aus Kunststoff gefertigt sind.

5. Metallblasinstrumentenventilkörper nach einem der Ansprüche 1 bis 4, dadurch gekennzeichnet, daß der kürzere Luftweg als Rohrbogen zur Luftumleitung unmittelbar dem Mittellager- und Antriebsblock (5) anliegt, während für den längeren Luftweg -- beidseits des Mittellager und Antriebsblocks (5) je ein Stutzen (13, 14) vorgesehen ist.

6. Metallblasinstrumentenkörper nach einem der Ansprüche 1 bis 4, dadurch gekennzeichnet, daß die verschieden langen Luftwege über jeweils beidseits des Mittellager- und Antriebsblocks (5) vorgesehene Stutzen (13, 14) angeschlossen sind.

7. Metallblasinstrumentenventilkörper nach einem der vorhergehenden Ansprüche, dadurch gekennzeichnet, daß die Drehung der Zylinderkörper (1, 2) über einen unter Federwirkung rückstellenden Druckhebel (18) mit angelenkter Schubstange (20) erfolgt, welche Schubstange mittels um die Lagerwelle (3, 4) mit Antriebsring (15) geführte Antriebsschnur (21) die Zylinderkörper (1, 2) beidseits des hohlen Mittellager- und Antriebsblocks (5) dreht.

8. Metallblasinstrumentenventilkörper nach Anspruch 7, dadurch gekennzeichnet, daß der Druckhebel (18) an seinem Betätigungsende abgewinkelt ist und durch eine Schlitzhülse (23) mit Dämpfungsanschlägen (24) hinter der angelenkten Schubstange (20) geführt ist.

9. Metallblasinstrumentenventilkörper nach einem der vorhergehenden Ansprüche, dadurch gekennzeichnet, daß die beidseitigen Zylinderkörper (1, 2) die mittige Lagerwelle (3, 4) mittels einerseitigem Achsbolzen (3) in anderseitiger Hohlachse (4) bilden, welcher sodann der Antriebsring (15) aufgesetzt ist, wobei der einerseitige Achsbolzen (3) in der anderseitigen Hohlachse (4) mittels Axialschrauben (16) gehalten ist, welche in einem Klemmring (17) der Hohlachse (4) gelagert ist.

10. Metallblasinstrumentenventilkörper nach einem der vorhergehenden Ansprüche, dadurch gekennzeichnet, daß die Stirnseiten der Zylinderkörper (1, 2) bei hintereinanderliegenden Ventilkörpern mittels Flanschschrauben (26) miteinander sowie mit dem Rohrsystem des Blasinstruments verbindbar sind.

11. Metallblasinstrumentenventilkörper nach einem der vorhergehenden Ansprüche, dadurch gekennzeichnet, daß bei zwei bzw. dreireihig nebeneinanderliegenden Ventilkörpem jeder Druckhebel (18) die Betätigung beider bzw. dreier Ventile mittels einer Schubstange (20) mit Antriebsschnur (21) oder Doppelschnur bewirkt.

12. Metallblasinstrumentenventilkörper nach einem der vorhergehenden Ansprüche, dadurch gekennzeichnet, daß der Drehkörper Kegelform (1, 2) besitzt und die Rohrkörper (8, 9) vorzugsweise spiegelsymmetrisch angeordnet sind.

## Claims

1. Metal wind instrument valve body, consisting of an air control valve pair connected through a centre of rotation and in the form of bodies of revolution with an air intake and discharge at their front end and an outlet and inlet for diversion of air on their perimeter, whereby the air guiding desired in each case can be obtained by means of rotation, characterised in that the bodies of revolution (1, 2) in cylindrical form rest on both sides against a hollow central bearing- and driving block (5) with continuous bearing shaft and accommodate in each case a pipe bend (8, 9) in the case of a completely axial inlet and outlet, said pipe bends (8, 9) leading in one position of rotation on the perimeter to a shorter and in the other position of rotation on the perimeter to a longer air channel for diversion of air and the two air channels being arranged with their entry and exit (6, 7) directly on the central bearing- and driving block (5).

2. Metal wind instrument valve body according to claim 1, characterised in that the angle of diversion of each pipe bend (8, 9) is less than 90° and its exit and entry (10a, 11 a) on the perimeter into the respective air channel is designed as an inclined and rounded transition, whereby the overall passage is constant or is widened slightly conically.

3. Metal wind instrument valve body according to claim 1 or 2, characterised in that the rotatable sealing surface (8a, 9a) on the perimeter of each pipe bend (8, 9) in the cylindrical body (1, 2) with large end face towards the outside is defined by a pipe bend line.

4. Metal wind instrument valve body according to one of claims 1 to 3, characterised in that the cylindrical bodies (1, 2) accommodating in each case a pipe bend are formed hollow except for the bearing edge and in particular are made thin- walled from synthetic material.

5. Metal wind instrument valve body according to one of claims 1 to 4, characterised in that the shorter air channel in the form of a pipe bend for diversion of air directly adjoins the central bearing- and driving block (5), while a union (13, 14) is provided in each case for the longer air channel on both sides of the central bearing- and driving block (5).

6: Metal wind instrument valve body according to one of claims 1 to 4, characterised in that the air channels of different lengths are connected by means of unions (13, 14) provided in each case on both sides of the central bearing- and driving block (5).

7. Metal wind instrument valve body according to any one of the preceding claims, characterised in that the rotation of the cylindrical bodies (1, 2) is effected by means of a lever (18) reset by the action of a spring with attached sliding bar (20), said sliding bar turning the-cylindrical bodies (1, 2) on both sides of the hollow central bearing and driving block (5) by means of a bearing cord (21) led around the bearing shaft (3, 4) with bearing ring (15).

8. Metal wind instrument valve body according to claim 7, characterised in that the lever (18) is flexed at its operating end and is led through a slotted sleeve with damping stops (24) behind the attached sliding bar (20).

9. Metal wind instrument valve body according to any one of the preceding claims, characterised in that the cylindrical bodies (1, 2) on both sides form the central bearing shaft (3, 4) by means of axle bolt (3) on the one side in hollow axis (4) on the other side on which the driving ring (15) is then mounted, whereby the axle bolt (3) on the one side is held in the hollow axle (4) on the other side by means of axial screws (16) which is mounted in a clamping ring (17) of the hollow axle (4).(?).

10. Metal wind instrument valve body according to any one of the preceding claims, characterised in that the front sides of the cylindrical bodies (1, 2) can be connected by mean of flange screws (26) with one another and with the pipe system of the wind instrument in the case of the valve bodies being arranged one behind the other.

11. Metal wind instrument valve body according to any one of the preceding claims, characterised in that in the case of valve bodies lying alongside each other in two or three rows each lever (18) effects the actuation of both or all three valves by means of a sliding bar (20) with driving cord (21) or double cord.

12. Metal wind instrument valve body according to any one of the preceding claims, characterised in that the body of revolution is in the form of a cone (1, 2) and the pipe bodies (8, 9) are arranged preferably axially symmetrical.

## Revendications

1. Corps de soupape pour instruments à vent en métal, comprenant une paire de soupapes de commande d'air reliées par un axe de rotation et réalisées sous la forme de corps de rotation avec entrée et respectivement sortie d'air frontale et échappement et respectivement admission périphérique pour la déviation de l'air, la conduite de l'air respectivement désirée étant réglable par rotation, caractérisé en ce que les corps de rotation de forme cylindrique (1, 2) sont appliqués des deux côtés contre un bloc de palier et d'entraînement central creux (5) avec axe de fixation continue et respectivement équipés d'un raccord coudé (8, 9), avec admission et respectivement échappement axial maximum, lesquels raccords coudés (8, 9) conduisent, du côté périphérique, dans l'une des positions de rotation à un trajet d'air plus court et, dans l'autre position de rotation, à un trajet d'air plus long pour la déviation de l'air, et que l'entrée et respectivement la sortie (6, 7) des deux trajets d'air sont disposées directement sur le bloc de palier et d'entraînement central (5).

2. Corps de soupape pour instruments à vent en métal selon la revendication 1, caractérisé en ce que l'angle de déviation de chaque raccord coudé (8, 9) est inférieur à 90° et que leur sortie et respectivement entrée (10a, 11 a) du côté périphérique dans le trajet d'air respectif est conformée sous la forme d'une transition oblique et arrondie, la section de passage totale étant constante ou s'élargissant légèrement de manière conique.

3. Corps de soupape pour instruments à vent en métal selon la revendication 1 ou 2, caractérisé en ce que la surface d'étanchéité périphérique pivotante (8a, 9a) de chaque raccord coudé (8, 9) dans le corps cylindrique (1, 2) avec une grande surface frontale dirigée vers l'extérieur est limitée par une ligne de raccord coudé.

4. Corps de soupape pour instruments à vent en métal selon l'une des revendications 1 à 3, caractérisé en ce que les corps cylindriques (1, 2) recevant chacun un raccord coudé sont creux à l'exception du rebord de fixation et notamment réalisés en matière plastique de faible épaisseur de paroi.

5. Corps de soupape pour instruments à vent en métal selon l'une des revendications 1 à 4, caractérisé en ce que le trajet d'air plus court en tant que coude de tuyau pour la déviation de l'air est directement appliqué contre le bloc de palier et d'entraînement central (5), alors que pour le trajet d'air plus long, il est prévu respectivement une tubulure (13, 14) de part et d'autre du bloc de palier et d'entraînement central (5).

6. Corps de soupape pour instruments à vent en métal selon l'une des revendications 1 à 4, caractérisé en ce que les trajets d'air de longueur différente sont raccordés par l'intermédiaire de tubulures (13, 14) prévues respectivement de chaque côté du bloc de palier et d'entraînement (5).

7. Corps de soupape pour instruments à vent en métal selon l'une des revendications précédentes, caractérisé en ce que la rotation des corps cylindriques (1, 2) est réalisée par l'intermédiaire d'un levier de pression (18) rappelé sous l'action d'un ressort avec bielle (20) articulée laquelle bielle provoque la rotation des corps cylindriques (1, 2) de part et d'autre du bloc de palier et d'entraînement creux (5) au moyen d'un cordon de poulie (21) enroulé sur l'axe de fixation (3, 4) avec bague de commande (15).

8. Corps de soupape pour instruments à vent en métal selon la revendication 7, caractérisé en ce que le levier de pression (18) est coudé à son extrémité de commande et guide, au travers d'une douille fendue (23) avec des butées d'amortissement (24), derrière la bielle articulée (20).

9. Corps de soupape pour instrument à vent en métal selon l'une des revendications précédentes, caractérisé en ce que les corps cylindriques (1, 2) placés de chaque côté forment l'axe de fixation central (3, 4) au moyen du tourillon (3) d'une part et de l'arbre creux (4) d'autre part, sur lequel est ensuite montée la bague de commande (15), le tourillon (3) d'une part et l'arbre creux (4) d'autre part étant maintenus au moyen d'une vis axiale (16) montée dans une bague de serrage (17) de l'arbre creux (4).

10. Corps de soupape pour instrument à vent en métal selon l'une des revendications précédentes, caractérisé en ce que, pour des corps de soupape placés les uns derrière les autres, les faces frontales des corps cylindriques (1, 2) peuvent être reliées entre elles ainsi qu'au système de tuyaux de l'instrument à vent au moyen de vis à brides (26).

11. Corps de soupape pour instrument à vent en métal selon l'une des revendications précédentes, caractérisé en ce que, pour des corps de soupape juxtaposés en deux voire trois rangées, chaque levier de pression (18) provoque l'actionnement des deux et respectivement trois soupapes au moyen d'une bielle (20) avec cordon de poulie (21) ou cordon double.

12. Corps de soupape pour instrument à vent en métal selon l'une des revendications précédentes, caractérisé en ce que le corps de rotation est de forme conique (1, 2) et que les corps de tuyaux (8, 9) sont disposés de préférence à symétrie de miroir.
